# EUROPÄISCHE PATENTSCHRIFT

(11) **EP 0 764 131 B1**
(45) Veröffentlichungstag und Bekanntmachung des Hinweises auf die Patenterteilung: **03.07.2002**
(21) Anmeldenummer: 96909171.9
(22) Anmeldetag: 03.04.1996
(51) Int. Cl.: B65H 1/26, B65H 1/30

(54) **VERFAHREN UND VORRICHTUNG ZUR VEREINZELUNG VON LOSEM BLATTGUT**
METHOD AND DEVICE FOR SEPARATING LOOSE SHEETS
PROCEDE ET DISPOSITIF PERMETTANT DE SEPARER DES FEUILLES MOBILES

(30) Priorität: 04.04.1995 DE 19512505
(43) Veröffentlichungstag der Anmeldung: 26.03.1997
(73) Patentinhaber: Giesecke & Devrient GmbH, 81677 München (DE)
(72) Erfinder: LEUTHOLD, Karl, D-81377 München (DE); BENKER, Karl, D-85368 Moosburg (DE); KÖNIG, Wolfgang, D-80689 München (DE); DEMMELER, Erwin, D-87700 Memmingen (DE); GEIER, Josef, D-81249 München (DE)
(74) Vertreter: Klunker . Schmitt-Nilson . Hirsch
(86) Internationale Anmeldenummer: EP9601468
(87) Internationale Veröffentlichungsnummer: WO9631423

(56) Entgegenhaltungen:
- EP-A- 0 535 361
- EP-A- 0 604 770
- DE-C- 3 941 993

## Beschreibung

Die Erfindung betrifft ein Verfahren zur Vereinzelung von losem Battgut, insbesondere Banknoten, bei dem das Blattgut in einem Eingabefach in Form eines Stapels in einer definierten Position zur vertikalen Nachführung des Blattguts zu einem Vereinzeler bereitgestellt wird. Das Blattgut wird innerhalb des Eingabefaches von der Nachführposition vertikal in eine Vereinzelungsposition bewegt und vereinzelt. Ferner betrifft die Erfindung eine Vorrichtung zur Vereinzelung von losem Blattgut.

Ein Verfahren bzw. eine Vorrichtung der o.g. Art ist beispielsweise aus der EP 0 185 395 B1 bekannt. Bei dem bekannten Verfahren wird von einem Stapeltransportsystem ein Blattgutstapel jeweils dann zur Vereinzelungsvorrichtung transportiert, wenn das letzte Blatt des vorhergehenden Stapels vereinzelt ist. Sobald das letzte Blatt eines Stapels vereinzelt worden ist, wird das Transportsystem zur Zufuhr eines weiteren Stapels aktiviert. Sobald der Blattgutstapel mit seiner Vorderkante in einer definierten Position zur vertikalen Nachführung des Blattguts auf einem Stapeltisch liegt, wird der Vereinzelungsvorgang gestartet.

Das bekannte Verfahren hat den Nachteil, daß mit der Bereitstellung des nächsten zu vereinzelnden Blattgutstapels auf dem Stapeltisch erst dann begonnen werden kann, wenn das letzte Blatt des vorhergehenden Stapels die Vereinzelungsvorrichtung verlassen hat. Demzufolge muß die Vereinzelung zur Bereitstellung eines neuen Stapels unterbrochen werden, was sich insbesondere bei der Vereinzelung von großen Stückzahlen als nachteilig herausstellt. Obwohl bei dem bekannten Verfahren zur Reduzierung der Lücken im Vereinzelungsablauf bereits vorgeschlagen wird, den nächsten zu vereinzelnden Blattgutstapel möglichst schnell bereitzustellen, ist diese Lösung jedoch nicht zufriedenstellend, da bedingt durch den schnellen Antransport des Blattgutstapels einzelne Blätter sich verschieben können, was zu Problemen bei der Positionierung und damit bei der Vereinzelung des Blattgutstapels führen kann.

In der EP 0 535 361 A2 wird eine Vorrichtung zur Nachführung eines auf einem Stapeltisch befindlichen Stapels zu einem Vereinzeler beschrieben. Wenn der dem Vereinzeler zugeführte Stapel auf eine bestimmte Größe abgenommen hat, wird dieser durch ein- und ausfahrbare Tragrechen vom Stapeltisch abgehoben und weiterhin dem Vereinzeler zugeführt. Der Stapeltisch kann sodann abgesenkt und mit einem neuen Stapel beladen werden. Anschließend wird ein neuer Stapel mit dem Stapeltisch wieder in Richtung Vereinzeler bewegt und unterhalb des auf den Tragrechen beförderten, noch vorhandenen Reststapels bereitgestellt. Die Tragrechen werden dann zurückgezogen, wobei der Reststapel auf den darunter bereitgestellten neuen Stapel abgesetzt und zusammen mit diesem dem Vereinzeler zugeführt wird. Die in den Dokumenten EP 0 604 770 A1 und DE 39 41 993 C1 beschriebenen Vorrichtungen arbeiten nach demselben Nachführprinzip. Dieses Prinzip hat jedoch den Nachteil, daß der mit einem neuen Stapel zu bestückende Stapeltisch dann nicht mit neuen Stapeln beladen werden kann, wenn dieser gerade einen Stapel einschließlich Reststapel zum Vereinzeler nachführt. Erst wenn der auf dem Stapeltisch befindliche Stapel von Tragrechen bzw. entsprechenden Einrichtungen vom Stapeltisch abgehoben wird, kann dieser in eine Ladeposition zurückbewegt und mit neuen Stapeln bestückt werden. Der Durchsatz von zu vereinzelndem Blattgut wird hierdurch begrenzt.

Der Erfindung liegt die Aufgabe zugrunde, ein Verfahren zur Vereinzelung von losem Blattgut vorzuschlagen, das einen höheren Durchsatz bei einem störungsfreien Ablauf in einer Vereinzelungsvorrichtung ermöglicht.

Die Aufgabe wird durch die im kennzeichnenden Teil der unabhängigen Ansprüche angegebenen Merkmale gelöst.

Der Grundgedanke der Erfindung besteht darin, daß der nächste zu vereinzelnde Stapel in dem Eingabefach des Vereinzelers in einer definierten Position bereitgestellt wird, während der vorhergehende Stapel in dem Vereinzeler noch vereinzelt wird. Dadurch wird der Durchsatz verbessert, da der Vereinzelungsablauf nicht zur Bereitstellung des nächsten zu vereinzelnden Stapels unterbrochen werden muß. Dadurch, daß die Bereitstellung des nächsten zu vereinzelnden Stapels überlappend mit der Vereinzelung des vorhergehenden Stapels erfolgt, verbleibt genügend Zeit zur ordnungsgemäßen exakten Positionierung des Stapels in dem Eingabefach des Vereinzelers. Dadurch können beispielsweise Funktionsstörungen im Vereinzelungsablauf aufgrund eines nicht ordnungsgemäß positionierten Stapels vermieden werden, wodurch die Zuverlässigkeit verbessert wird.

Gemäß einer Weiterbildung der Erfindung kann der in dem Vereinzeler bereits in Bearbeitung befindliche Stapel von Blattgut mit dem nächsten zu vereinzelnden Stapel in der Vereinzelungsvorrichtung zusammengeführt werden, wodurch ein kontinuierlicher Strom des Blattguts innerhalb des Eingabefaches des Vereinzelers erhalten wird.

Dies hat insbesondere den Vorteil, daß aufgrund der kontinuierlichen Nachführung des Blattguts innerhalb des Vereinzelers der Vereinzelungsablauf ohne Unterbrechung durchgeführt werden kann. Dadurch kann die Durchsatzrate nochmals verbessert werden, wodurch die Erfindung, insbesondere für Hochgeschwindigkeits-Sortierautomaten, bei denen das Blattgut lose zugeführt wird, hervorragend geeignet ist.

Beispielsweise kann die Erfindung zur Prüfung druckfrischer Banknoten oder aber auch zur Prüfung des Zustands gebrauchter Banknoten, die jeweils in den Eingabefächern des Vereinzelers lose bereitgestellt werden, verwendet werden. So können mehrere Stapel druckfrischer oder auch gebrauchter Banknoten zu einer Abrechnungseinheit zusammengefaßt werden, die dann auf mehrere Eingabefächer verteilt werden. Das letzte Blatt der Abrechnungseinheit kann beispielsweise automatisch von einer Reflexlichtschranke des Vereinzelers erkannt werden.

Die Eingabefächer sind in einer bevorzugten Weiterbildung transportabel ausgeführt und können an einer Ladeposition mit Blattgut gefüllt und zu einem oder mehreren Vereinzlern transportiert werden. Zum Transport der Eingabefächer ist ein entsprechendes Transportsystem vorgesehen, das eine oder mehrere Transportstrecken umfassen kann, die miteinander verbunden sein können. In der Transportstrecke können mehrere Eingabefächer hintereinander angeordnet sein, womit die Transportstrecke eine Speicherfunktion hat.

Die Befüllung der Eingabefächer mit Blattgut kann manuell oder aber auch mit Hilfe von Robotern automatisch durchgeführt werden, wobei bei letzterem die Befüllung und der Transport der Eingabefächer und die Vereinzelung automatisch von einem zentralen Leitstand aus gesteuert werden. Dieser zentrale Leitstand bzw. Rechner kann beispielsweise auch die Protokollführung zu den einzelnen Abrechnungseinheiten, z. B. für eine Schicht, durchführen, wobei der Operator über das Protokoll jederzeit Auskunft darüber erhalten kann, ob eine Abrechnungseinheit ordnungsgemäß bearbeitet worden ist.

Die Erfindung betrifft auch eine Vorrichtung zur Vereinzelung von losem Blattgut, insbesondere Banknoten, mit einem Eingabefach für das in Form eines Stapels bereitgestellte Blattgut und Mitteln zum Nachführen des auf einer Auflage des Eingabefaches angeordneten Blattguts zu einer Einrichtung, die den Stapel Blatt für Blatt aus dem Eingabefach heraus vereinzelt.

Die Vorrichtung zeichnet sich dadurch aus, daß die Mittel zur Nachführung des Blattguts derart ausgebildet sind, daß sie bezogen auf das Eingabefach innerhalb und außerhalb des Eingabefaches vertikal und horizontal bewegbar sind. Beispielsweise umfassen die Mittel zur Nachführung des Blattguts wenigstens einen rechenförmigen Greifer, der einen hervorstehenden Bereich aufweist, der mit der Rückhaltewand des Eingabefaches derart zusammenwirkt, daß ein Hindurchgleiten eines Blattes zwischen der Rückhaltewand und dem hervorstehenden Bereich des Greifers verhindert wird.

In einer Weiterbildung kann der hervorstehende Bereich des Greifers auch drehbar ausgeführt sein. Auch kann die Auflage des Eingabefaches höhenverstellbar sein, was insbesondere dann vorteilhaft ist, wenn unterschiedliche Stapelgrößen verarbeitet werden sollen. Dadurch kann beispielsweise die Größe des Eingabefaches optimal an die Stapelgröße angepaßt werden, wodurch die zur Rückführung des in der Vereinzelungsposition befindlichen Greifers in die unterhalb der Auflage befindliche Nachführposition benötigte Zeit reduziert und somit auch der Durchsatz erhöht werden kann.

Zur Nachführung des Blattguts zu dem Vereinzeler können auch zwei rechenförmige, jeweils vertikal und horizontal bewegbare Greifer vorgesehen werden, die derart zusammenwirken, daß innerhalb des Eingabefaches eine kontinuierliche Nachführung des Blattguts zu der Vereinzelungseinrichtung erhalten wird. Durch den Einsatz zweier unabhängig voneinander bewegbarer Greifer ist ein kontinuierlicher Strom des Blattguts in dem Vereinzeler möglich, so daß keine Unterbrechung der Vereinzelung zur Bereitstellung des Blattguts während der Bearbeitung einer Abrechnungseinheit notwendig ist.

In einer Weiterbildung sind die Nachführmittel, insbesondere die rechenförmigen Greifer, jeweils drehbar gelagert, so daß der erste beispielsweise in der Vereinzelungsposition befindliche Greifer durch den zweiten aus der Nachführposition vertikal bewegten Greifer gedreht und derart elektromechanisch betätigt wird, daß die Nachführbewegung des zweiten Greifers gestoppt und der in der Vereinzelungsposition befindliche Greifer aus dem Eingabefach herausgefahren wird. Die drehbare Ausführung der Greifer hat den Vorteil, daß eine ordnungsgemäße automatische Nachführung des Blattguts unabhängig von der jeweiligen Stapelhöhe gewährleistet ist. Zur Erfassung der Drehbewegung ist jeder Greifer mit entsprechenden Mikroschaltern versehen, die dann entsprechende Signale an eine Steuereinheit abgeben. Die Steuereinheit steuert dann anhand der Signale den Bewegungsablauf der Greifer derart, daß in der Vereinzelungsvorrichtung eine kontinuierliche Nachführung des Blattguts erhalten wird.

Das in der Vereinzelungsvorrichtung vorgesehene Eingabefach umfaßt wenigstens eine Auflage und eine Rückhaltewand für das zu vereinzelnde Blattgut. Zusätzlich kann auch eine Seitenwand vorgesehen werden, die wie die Auflage beispielsweise von parallel angeordneten Stangen gebildet wird.

Gemäß einer Weiterbildung kann das Eingabefach aus zwei Teilen bestehen, wobei der Oberteil in der Vereinzelungsvorrichtung ortsfest angeordnet ist und der Unterteil transportabel ausgeführt ist und mit Hilfe eines Transportsystems von der Ladeposition zur Befüllung des Eingabefaches zu dem Vereinzeler oder mehreren Vereinzelern transportiert werden kann. Der transportable Unterteil des Eingabefaches kann zur Kennzeichnung des letzten zu einer Abrechnungseinheit gehörenden Eingabefaches mit einer entsprechenden mechanischen Fahne versehen werden, deren elektromechanische Betätigung von einer Steuereinheit entsprechend ausgewertet wird.

Weitere Vorteile und Weiterbildungen der Erfindung ergeben sich aus den abhängigen Ansprüchen sowie der nachfolgenden Beschreibung anhand der Figuren.

Es zeigen:
- Fig. 1: eine erste Ausführungsform einer Vorrichtung zum Vereinzeln von Blattgut,
- Fig. 2a, 2b: ein Mittel zum Nachführen des Blattguts,
- Fig. 3a, 3b: ein weiteres Ausführungsbeispiel eines Mittels zum Nachführen des Blattguts,
- Fig. 4a - 4f: ein Verfahren zur Vereinzelung von losem Blattgut mit Vereinzelungslücke,
- Fig. 5a - 5f: ein Verfahren zur kontinuierlichen Vereinzelung von losem Blattgut,
- Fig. 6a, 6b: eine zweite Ausführungsform einer Vorrichtung zum Vereinzeln von Blattgut in unterschiedlichen Arbeitsstellungen,
- Fig. 7, 7a, 7b: weitere Ausführungsbeispiele eines Mittels zum Nachführen von Blattgut,
- Fig. 8: Transportsystem mit Eingabefach.

Fig. 1 zeigt in einer schematisierten Seitenansicht eine erfindungsgemäße Vorrichtung zur Vereinzelung von losem Blattgut, insbesondere Banknoten. Die Vorrichtung umfaßt im wesentlichen ein Eingabefach 10 für das in Form der Stapel 1, 2 innerhalb des Eingabefaches vorliegende Blattgut und ein vertikal und horizontal bewegbares Mittel 20 zum Nachführen des Blattguts zu einer Einrichtung 30, die das Blattgut aus dem Eingabefach heraus vereinzelt und einer weiterführenden Transporteinrichtung 35 zuführt. Das Eingabefach 10 umfaßt eine höhenverstellbare Auflage 11 für den in der Nachführposition befindlichen Stapel 2, Führungsstangen 12 sowie eine Rückhaltewand 15, die über eine entsprechende Fixierung 13, 14 befestigt sind. Das Mittel 20 und der auf ihm angeordnete Stapel 1 von Banknoten ist hier in der Vereinzelungsposition gezeigt. Das Mittel 20 kann jedoch aus der Vereinzelungsposition zwischen den Führungsstangen 12 seitlich, d. h. horizontal aus dem Eingabefach herausgefahren werden, um außerhalb des Eingabefaches in eine unterhalb der Auflage 11 definierte Position zum Nachführen des Stapels 2 bewegt zu werden.

Fig. 2a zeigt in der Aufsicht das Mittel 20 aus Fig. 1 in der ausgefahrenen Position außerhalb des Eingabefaches 10. Das Mittel 20 umfaßt einen rechenförmigen Greifer sowie ein der Übersichtlichkeit wegen nicht dargestelltes Führungsgestänge samt Antrieb zur vertikalen und horizontalen Bewegung des Greifers. Der Greifer umfaßt mehrere Stangen 21, die an einem Rahmen 22 befestigt sind. Wenigstens die an die Rückhaltewand 16 des Eingabefaches angrenzende Stange weist hierbei einen Vorsprung 23 auf, der dazu dient, ein Hindurchgleiten eines Blattes zwischen der Rückhaltewand 15 und dem Vorsprung 23 des Greifers zu verhindern, wenn dieser in das Eingabefach eingefahren ist, wie dies in Fig. 2b dargestellt ist.

Die Fig. 3a und 3b zeigen in der Aufsicht ein weiteres Ausführungsbeispiel eines Mittels 20, bei dem wenigstens eine Stange über ihre gesamte Länge Zähne 24 aufweist, die mit der Rückhaltewand 16 verzahnbar sind, wie dies in Fig. 3b gezeigt ist. Damit die die Zähne aufweisende Stange in und aus dem Eingabefach herausgefahren werden kann, ist die Stange drehbar am Rahmen 22 angeordnet. Es können auch mehrere bzw. alle Stangen 21 des Greifers drehbar und mit Zähnen ausgeführt werden, wodurch eine teilweise bzw. vollständig geschlossene Auflagefläche des Greifers erhalten wird.

Fig. 4a - 4f zeigen den Funktionsablauf zur Vereinzelung von losem Blattgut mit einem Greifer. Fig. 4a zeigt den Greifer 20 in der Nachführposition unterhalb der Auflage 11, auf der ein Stapel 1 von Banknoten angeordnet ist. Fig. 4b zeigt den Greifer 20, wie dieser durch die Auflage 11 hindurch vertikal in die Vereinzelungsposition bewegt wird, die in Fig. 4c dargestellt ist. In Fig. 4d befindet sich bereits der nächste Stapel 2 in der Nachführposition im Eingabefach. Wenn der in der Vereinzelungsposition befindliche Stapel vereinzelt worden ist, wird der Greifer horizontal aus dem Eingabefach herausgefahren und vertikal bis unterhalb der Auflage bewegt, wie dies Fig. 4e und 4f zeigen.

Die Fig. 5a - 5f zeigen den Funktionsablauf bei der Vereinzelung von losem Blattgut, wobei zwei Greifer eingesetzt werden. Fig. 5a zeigt den ersten Greifer 20 in seiner Nachführposition und den zweiten Greifer 40 in der oberen aus dem Eingabefach ausgefahrenen Position. Fig. 5b zeigt nun den ersten Greifer 20 in der Vereinzelungsposition und den zweiten Greifer 40 in der unteren ausgefahrenen Position. In Fig. 5c ist nun der obere Greifer 20 während der Vereinzelung des Stapels 1 und der untere Greifer 40 in seiner Nachführposition unterhalb der Auflage 11 gezeigt. Fig. 5d zeigt nun, wie der untere Greifer 40 durch die Auflage hindurch vertikal nach oben bewegt wird, wobei der Stapel 2 mit den noch zu vereinzelnden Blättern des Stapels 1 zusammengeführt wird. Fig. 5e zeigt, wie bereits der nächste Stapel 3 auf der Auflage 11 im Eingabefach angeordnet wird und der Greifer 20 aus dem Eingabefach herausbewegt wird. Der Greifer 20 wird anschließend vertikal bis unterhalb der Auflage abgesenkt und wird dann in das Eingabefach in seine Nachführposition hineinbewegt, während der Stapel 2 noch vereinzelt wird. Anschließend geht es mit Fig. 5c weiter.

Fig. 6a zeigt in einer perspektivischen Darstellung eine weitere Ausführungsform einer Vorrichtung zum Vereinzeln von losem Blattgut. Die Mittel 20, 40 zum Nachführen des Blattguts umfassen ebenfalls rechenförmige Greifer, wobei sich der obere Greifer 20 in der Vereinzelungsposition und der untere Greifer 40 unterhalb der Auflage 11 des Eingabefaches 10 in der Nachführposition befindet. Der Übersichtlichkeit halber sind das Führungsgestänge und das Antriebsmittel zur vertikalen und horizontalen Bewegung der Greifer weggelassen worden. Das Eingabefach 10 weist die Auflage 11, die Führungsstangen 12 und die Rückhaltewand 15 auf, die jeweils über die Fixierungen 13 und 14 befestigt sind. Wie in Fig. 6a ersichtlich, ist das Eingabefach 10 in zwei Ebenen zur horizontalen Ebene derart geneigt angeordnet, daß ein sicherer Transport des Blattguts gewährleistet ist.

Im Unterschied zur ersten Ausführungsform besteht das Eingabefach aus zwei trennbaren Teilen, wobei die Führungsstangen 12 und die Rückhaltewand 15 des Eingabefaches 10 trennbar miteinander verbunden sind. Der Oberteil 17 ist ortsfest an der Fixierung 14 befestigt, wohingegen der Unterteil 18 des Eingabefaches transportabel ausgeführt ist. Der transportable Unterteil des Eingabefaches 18 ist mit einer mechanisch betätigbaren Fahne 19 versehen, die zur Kennzeichnung des letzten Eingabefaches 18 einer Abrechnungseinheit dient. Das letzte Blatt der Abrechnungseinheit kann dann mittels einer Reflexlichtschranke 34 erkannt werden.

Fig. 6b zeigt die gleiche Vorrichtung, wobei der untere Greifer 40 den darauf angeordneten Stapel 2 mit dem in der Vereinzelung befindlichen Stapel 1 zusammenführt und der obere Greifer 20 horizontal seitlich aus dem Eingabefach bewegt wird.

Fig. 7 zeigt das Mittel 20 zum Nachführen des Blattguts, wie es beispielsweise in der Vorrichtung gemäß Fig. 6a, 6b eingesetzt wird. Das Mittel 20 stimmt mit dem Mittel 40 in Fig. 6a, 6b identisch überein und umfaßt einen rechenförmigen Greifer mit einem Rahmen 22 und den daran befestigten Zinken 21, wobei wenigstens ein Zinken einen Vorsprung 23 aufweist, der hinsichtlich seiner Funktion mit dem in Fig. 2a dargestellten Vorsprung übereinstimmt. Der rechenförmige Greifer ist an einem drehbaren Hebelarm 25 befestigt, der wiederum an einer Führungsplatte 28 angeordnet ist. Der Greifer kann über die Stangen 29 von einem nicht dargestellten Antriebsmittel einerseits waagrecht und andererseits vertikal bewegt werden, wie dies z. B. in Fig. 6a und 6b dargestellt ist.

Zur Steuerung des Bewegungsablaufs der Greifer sind entsprechende Mikroschalter 26 und 27 vorgesehen, welche die durch die Nachführung des unteren Greifers an dem in der oberen Vereinzelungsposition befindlichen Greifer bewirkte Drehbewegung erfassen. Bei ausreichender Drehung des oberen Greifers wird dann der Mikroschalter 26 geöffnet und der Mikroschalter 27 geschlossen. Aufgrund der durch die Drehung bewirkten elektromechanischen Betätigung der Schalter wird dann von einer nicht dargestellten Steuereinheit die Nachführbewegung des unteren Greifers gestoppt und der obere Greifer aus dem Eingabefach herausgefahren, wie dies in Fig. 6b dargestellt ist.

Fig. 7a zeigt ein weiteres Ausführungsbeispiel eines Mittels 60 zum Nachführen des Blattguts, wie es z. B. in der Vorrichtung gemäß Fig. 6a, 6b verwendet werden kann. Das Mittel 60 umfaßt ebenfalls einen vertikal und horizontal bewegbaren rechenförmigen Greifer mit mehreren Zinken 61, die an einem Rahmen 62 befestigt sind. Im Unterschied zu dem in Fig. 7 gezeigten Ausführungsbeispiel ist der rechenförmige Greifer über einen Hebelarm 65 starr mit der hier nicht dargestellten Führungsplatte verbunden. Wenigstens ein Zinken 61 des rechenförmigen Greifers weist einen Schlitz auf, in den ein mit einer Federkraft beaufschlagter mechanischer fingerförmiger Abtaster 64 hineinragt. Der Abtastfinger 64 ist innerhalb des Schlitzes bewegbar, wobei die Bewegung von einem Sensor, z. B. einem induktiven Näherungsschalter 66 erfaßt werden kann.

Fig. 7b zeigt in einer Schnittdarstellung entlang der Linie A-A den Zinken 61 mit dem Schlitz und den Abtastfinger 64. Dieser ist drehbar an dem Rahmen 62 befestigt und wird durch die Federn 67 in der hier dargestellten Vereinzelungsposition gehalten. Durch die Nachführbewegung des hier der Übersichtlichkeit wegen nicht dargestellten unteren Greifers kommt das auf diesem befindliche Blattgut mit dem Abtastfinger 64 in Berührung, wodurch der Abtastfinger 64 aus der Vereinzelungsposition in Richtung des Zinkens 61 bewegt wird. Aufgrund der durch die Drehung des Abtastfingers bewirkten elektromechanischen Betätigung des Schalters 66 wird dann die Nachführbewegung gestoppt. Dadurch, daß bei diesem Ausführungsbeispiel nur der Abtastfinger 64, jedoch nicht der gesamte rechenförmige Greifer bewegt wird, kann aufgrund der geringeren Massenträgheit die Steuerung der Nachführbewegung genauer und schneller erfolgen. Auch ist der rechenförmige Greifer bei diesem Ausführungsbeispiel einfacher aufgebaut und dadurch weniger verschleißanfällig.

Fig. 8 zeigt ein Transportsystem 50 mit einer Strecke 51 zum Transport der Unterteile 18 von einer Ladestation zu einem nicht dargestellten Vereinzeier. An der Ladestation werden die Unterteile 18 mit Blattgut gefüllt und dann anschließend zu dem Vereinzeler transportiert, wobei der Unterteil 18, wie in Fig. 6a gezeigt, mit dem hier nicht dargestellten Oberteil des Eingabefaches verbunden werden kann. Die Befüllung der Unterteile 18 mit Blattgut kann manuell oder automatisch z. B. mit Hilfe von Robotern erfolgen. Zur Geräuschreduzierung sind bewegliche Klappen 52 vorgesehen, die eine akustische Abkopplung der Transportstrecke von dem Vereinzeler bewirken. In der Transportstrecke können mehrere solcher Unterteile hintereinander angeordnet werden, so daß die Transportstrecke eine Speicherfunktion erfüllt.

Selbstverständlich können auch mehrere solcher Transportstrecken vorgesehen werden, über die dann mehrere Vereinzeler mit Blattgut automatisch beliefert werden können, wobei der Transport die Befüllung und die Entleerung der Eingabefächer vollständig automatisch von einem nicht dargestellten zentralen Leitrechner gesteuert werden kann.

## Patentansprüche

1. Verfahren zur Vereinzelung von losem Blattgut, insbesondere Banknoten, bei welchem
- das Blattgut in einem Eingabefach (10) in Form eines Stapels (1) auf einer Auflage (11) des Eingabefaches (10) angeordnet wird,
- der auf der Auflage (11) angeordnete Stapel (1) innerhalb des Eingabefachs (10) vertikal zu einer Vereinzelungsposition bewegt wird, in welcher der Stapel (1) vereinzelt wird, und
- ein weiterer zu vereinzelnder Stapel (2) auf der Auflage des Eingabefachs (10) angeordnet wird, während der in der Vereinzelungsposition im Eingabefach befindliche Stapel (1) noch vereinzelt wird,
**dadurch gekennzeichnet, daß** die Bewegung von auf der Auflage (11) angeordneten Stapeln (1, 2, 3) zur Vereinzelungsposition durch zwei Mittel (20, 40) erfolgt, welche jeweils nacheinander
- von einer Seite in das Eingabefach (10) in eine unterhalb der Auflage (11) vorgesehene Nachführposition eingefahren werden,
- von der unterhalb der Auflage (11) vorgesehenen Nachführposition durch die Auflage (11) hindurch vertikal zu der oberhalb der Auflage (11) vorgesehenen Vereinzelungsposition bewegt werden und hierbei den auf der Auflage (11) angeordneten Stapel (1) zur Vereinzelungsposition bewegen und
- von der Vereinzelungsposition seitlich aus dem Eingabefach (10) herausgefahren werden und außerhalb des Eingabefaches (10) zur Nachführposition bewegt werden.

2. Verfahren nach Anspruch 1, **dadurch gekennzeichnet, daß** während der in der Vereinzelungsposition befindliche Stapel (1) vereinzelt wird, der auf der Auflage (11) angeordnete weitere Stapel (2) vertikal bewegt wird und mit dem in der Vereinzelungsposition befindlichen Stapel (11) im Eingabefach (10) zusammengeführt wird, wodurch eine kontinuierliche Nachführung des Blattguts erhalten wird.

3. Verfahren nach Anspruch 2, **dadurch gekennzeichnet, daß** mehrere Stapel Blattgut zu einer Abrechnungseinheit zusammengefaßt werden, die auf mehrere Eingabefächer (10) verteilt werden, wobei das letzte zu der Abrechnungeinheit gehörende Eingabefach (10) automatisch von einer Abtasteinrichtung erkannt wird.

4. Verfahren nach Anspruch 3, **dadurch gekennzeichnet, daß** das letzte Blatt der Abrechnungseinheit automatisch mittels einer Reflexionslichtschranke erfaßt wird.

5. Verfahren nach einem der Ansprüche 1 bis 4, **dadurch gekennzeichnet, daß** an einer Ladeposition mehrere Eingabefächer (10) bereitgestellt und mit Blattgut gefüllt werden und zu einem Vereinzeler oder mehreren Vereinzelern transportiert werden.

6. Verfahren nach Anspruch 5, **dadurch gekennzeichnet, daß** die Befüllung der Eingabefächer (10) mit Blattgut von Robotern automatisch durchgeführt wird und die Befüllung und der Transport der Eingabefächer (10) von einem zentralen Leitstand aus gesteuert werden.

7. Vorrichtung zur Vereinzelung von losem Blattgut, insbesondere Banknoten, mit
- einem Eingabefach (10) mit einer Auflage (11) und
- Mitteln (20, 40, 60) zum Nachführen von auf der Auflage (11) des Eingabefaches (10) in Form eines Stapels (1, 2, 3) angeordnetem Blattgut zu einer Einrichtung (30), welche den Stapel (1, 2, 3) Blatt für Blatt aus dem Eingabefach heraus vereinzelt,
**dadurch gekennzeichnet, daß** zwei Mittel (20, 40)
- von einer Seite in das Eingabefach (10) in eine unterhalb der Auflage (11) vorgesehene Nachführposition einfahrbar sind,
- von der unterhalb der Auflage (11) vorgesehenen Nachführposition durch die Auflage (11) hindurch vertikal zu einer oberhalb der Auflage (11) vorgesehenen Vereinzelungsposition bewegbar sind und
- von der Vereinzelungsposition seitlich aus dem Eingabefach (10) herausfahrbar und außerhalb des Eingabefaches zur Nachführposition bewegbar sind.

8. Vorrichtung nach Anspruch 7, **dadurch gekennzeichnet, daß** die Mittel (20, 40) zur Nachführung des Blattguts zwei rechenförmige, jeweils bezogen auf das Eingabefach vertikal und horizontal bewegbare Greifer umfassen, die derart mit dem Eingabefach (10) zusammenwirken, daß eine kontinuierliche Nachführung des Blattguts zu der Einrichtung (30) erhalten wird.

9. Vorrichtung nach Anspruch 8, **dadurch gekennzeichnet, daß** die genannten Mittel (20, 40) jeweils drehbar gelagert sind, wobei der erste in der Vereinzelungsposition befindliche Greifer durch den zweiten aus der Nachführposition nachfolgenden Greifer derart elektromechanisch betätigbar ist, daß die Nachführbewegung des zweiten Greifers gestoppt und der erste Greifer horizontal aus dem Eingabefach (10) herausgefahren wird.

10. Vorrichtung nach Anspruch 9, **dadurch gekennzeichnet, daß** zur Erfassung der Drehbewegung an den Greifern (20, 40) jeweils Mikroschalter (26, 27) vorgesehen sind.

11. Vorrichtung nach Anspruch 7, **dadurch gekennzeichnet, daß** die Auflage (11) und wenigstens eine Seitenwand des Eingabefaches (10) von parallel angeordneten Stangen (12) gebildet werden.

12. Vorrichtung nach Anspruch 11, **dadurch gekennzeichnet, daß** die Auflage (11) des Eingabefaches (10) höhenverstellbar ist.

13. Vorrichtung nach Anspruch 11, **dadurch gekennzeichnet, daß** das Eingabefach (10) einen in der Vorrichtung ortsfest angeordneten Oberteil (17) und einen außerhalb der Vorrichtung transportablen Unterteil (18) umfaßt, die zusammenführbar sind.

14. Vorrichtung nach Anspruch 7, **dadurch gekennzeichnet, daß** die Mittel (20, 40) zur Nachführung des Blattguts wenigstens einen rechenförmigen, bezogen auf das Eingabefach (10) vertikal und horizontal bewegbaren Greifer umfassen, welcher wenigstens einen hervorstehenden Bereich (23, 24) aufweist, der an eine Rückhaltewand (15,16) des Eingabefachs (10) angrenzt, wenn der Greifer in das Eingabefach (10) eingefahren ist, so daß ein Hindurchgleiten eines Blattes zwischen der Rückhaltewand und dem hervorstehenden Bereich des Greifers verhindert wird.

15. Vorrichtung nach Anspruch 14, **dadurch gekennzeichnet, daß** der hervorstehende Bereich (24) des Greifers drehbar ausgeführt ist.

16. Vorrichtung nach Anspruch 15, **dadurch gekennzeichnet, daß** mehrere drehbare hervorstehende Bereiche (24) vorgesehen sind, wodurch eine geschlossene Auflagefläche des Greifers erhalten wird.

17. Vorrichtung nach Anspruch 8, **dadurch gekennzeichnet, daß** die rechenförmigen Greifer jeweils einen mechanischen Abtaster (64) aufweisen, wobei der in der Vereinzelungsposition befindliche Abtaster (64) eines ersten Greifers durch einen aus der Nachführposition nachfolgenden zweiten Greifer elektromechanisch betätigbar ist, so daß die Nachführbewegung des zweiten Greifers gestoppt und der erste Greifer horzontal aus dem Eingabefach herausgefahren wird.

18. Vorrichtung nach Anspruch 17, **dadurch gekennzeichnet, daß** die mechanischen Abtaster (64) fingerförmig ausgebildet sind und zur Erfassung der Drehbewegung der Abtaster (64) jeweils induktive Näherungsschalter (66) vorgesehen sind.

## Claims

1. A method for singling loose sheet material, in particular bank notes, wherein
- the sheet material is disposed in an input pocket (10) in the form of a stack (1) on a rest (11) of said input pocket (10),
- the stack (1) disposed on the rest (11) in moved within the input pocket (10) vertically to a singling position in which the stack (1) is singled, and
- a further stack (2) to be singled is disposed on the rest of the input pocket (10) while the stack (1) located in the singling position in the input pocket is still being singled,
**characterized in that** the motion of stacks (1, 2, 3) disposed on the rest (11) to the singling position is effected by two means (20, 40) which are successively
- run from one side into the input pocket (10) to a feed position provided below the rest (11),
- moved from the feed position provided below the rest (11) through the rest (11) vertically to the singling position provided above the rest (11), thereby moving the stack (1) disposed on the rest (11) to the singling position, and
- run from the singling position laterally out of the input pocket (10) and moved outside the input pocket (10) to the feed position.

2. A method according to claim 1, **characterized in that** while the stack (1) located in the singling position is being singled the further stack (2) disposed on the rest (11) is moved vertically and brought together in the input pocket (10) with the stack (1) located in the singling position, resulting in a continuous feed of sheet material.

3. A method according to claim 2, **characterized in that** a plurality of stacks of sheet material are combined into one accounting unit which can be distributed over a plurality of input pockets (10), the last input pocket (10) belonging to the accounting unit being recognized automatically by a feeling device.

4. A method according to claim 3, **characterized in that** the last sheet of the accounting unit is detected automatically by means of a reflected light barrier.

5. A method according to any of claims 1 to 4, **characterized in that** a plurality of input pockets (10) are made available and filled with sheet material at a loading position and are transported to a singler or a plurality of singlers.

6. A method according to claim 5, **characterized in that** the filling of the input pockets (10) with sheet material is performed by robots automatically and the filling and the transport of the input pockets (10) are controlled from a central control station.

7. An apparatus for singling loose sheet material, in particular bank notes, having
- an input pocket (10) with a rest (11), and
- means (20, 40, 60) for feeding sheet material disposed in the form of a stack (1, 2, 3) on the rest (11) of the input pocket (10) to a device (30) which singles the stack (1, 2, 3) sheet by sheet out of the input pocket,
**characterized in that** two means (20, 40)
- are adapted to be run from one side into the input pocket (10) to a feed position provided below the rest (11),
- are adapted to be moved from the feed position provided below the rest (11) through the rest (11) vertically to a singling position provided above the rest (11), and
- are adapted to be run from the singling position laterally out of the input pocket (10) and moved outside the input pocket to the feed position.

8. An apparatus according to claim 7, **characterized in that** the sheet feeding means (20, 40) include two rakelike grippers each movable vertically and horizontally relative to the input pocket which cooperate with the input pocket (10) in such a way as to obtain a continuous feed of sheet material to the device (30).

9. An apparatus according to claim 8, **characterized in that** said means (20, 40) are each rotatably mounted, the first gripper located in the singling position being operated electromechanically by the second gripper following from the feed position in such a way that the feed motion of the second gripper is stopped and the first gripper run horizontally out of the input pocket (10).

10. An apparatus according to claim 9, **characterized in that** microswitches (26, 27) are provided on each of the grippers (20, 40) for detecting the rotation.

11. An apparatus according to claim 7, **characterized in that** the rest (11) and at least one side wall of the input pocket (10) are formed by parallel rods (12).

12. An apparatus according to claim 11, **characterized in that** the rest (11) of the input pocket (10) is vertically adjustable.

13. An apparatus according to claim 11, **characterized in that** the input pocket (10) includes an upper part (17) stationary in the apparatus and a lower part (18) transportable outside the apparatus, said parts being adapted to be brought together.

14. An apparatus according to claim 7, **characterized in that** the sheet feeding means (20, 40) include at least one rakelike gripper movable vertically and horizontally relative to the input pocket (10) and having at least one protruding area (23, 24) which borders on a retaining wall (15, 16) of the input pocket (10) when the gripper has run into the input pocket (10) in such a way as to prevent a sheet from sliding through between the retaining wall and the protruding area of the gripper.

15. An apparatus according to claim 14, **characterized in that** the protruding area (24) of the gripper is of rotatable design.

16. An apparatus according to claim 15, **characterized in that** a plurality of rotatable protruding areas (24) are provided, resulting in a closed supporting surface of the gripper.

17. An apparatus according to claim 8, **characterized in that** the rakelike grippers each have a mechanical feeler (64), the feeler of a first gripper located in the singling position being operated electromechanically by a second gripper following from the feed position in such a way that the feed motion of the second gripper is stopped and the first gripper run horizontally out of the input pocket.

18. An apparatus according to claim 17, **characterized in that** the mechanical feelers (64) are of fingerlike design, and inductive proximity switches (66) are provided for detecting the rotation of each feeler (64).

## Revendications

1. Procédé d'individualisation d'un produit en forme de feuilles mobiles, en particulier de billets de banque, dans lequel:
- le produit en forme de feuilles est disposé sous forme d'une pile (1) dans un compartiment d'introduction (10), sur un reposoir(11) du compartiment d'introduction (10),
- la pile (1) disposée sur le reposoir (11) est déplacée à l'intérieur du compartiment d'introduction (10), verticalement par rapport à une position d'individualisation à laquelle la pile (1) est individualisée, et
- une autre pile (2) à individualiser est disposée sur le reposoir du compartiment d'introduction (10) tandis que la pile (1) se trouvant en position d'individualisation dans le compartiment d'introduction est encore individualisée,
**caractérisé en ce que** le déplacement des piles (1, 2, 3) disposées sur le reposoir (11) vers la position d'individualisation s'effectue à l'aide de deux moyens (20, 40) qui, l'un après l'autre,
- sont introduits depuis un côté dans le compartiment d'introduction (10) en une position d'entraînement, prévue au-dessous du reposoir (11),
- sont déplacés de la position d'entraînement prévue au-dessous du reposoir (11) sont déplacés à travers le reposoir (11), verticalement vers la position d'individualisation prévue au-dessus du reposoir (11) où ils déplacent la pile (1), disposée sur le reposoir (11), vers la position d'individualisation, et
- de la position d'individualisation, sont sortis latéralement hors du compartiment d'introduction (10) et sont déplacés vers la position d'entraînement, à l'extérieur du compartiment d'introduction (10).

2. Procédé selon la revendication 1, **caractérisé en ce que**, pendant que la pile (1) en position d'individualisation est individualisée, l'autre pile (2) disposée sur le reposoir (11) est déplacée verticalement et est regroupée dans le compartiment d'introduction (10) avec la pile se trouvant à la position d'individualisation, faisant qu'on obtient un entraînement continu du produit en forme de feuilles.

3. Procédé selon la revendication 2, **caractérisé en ce que** plusieurs piles de produits en forme de feuilles sont regroupées vers une unité de comptabilisation et sont réparties sur plusieurs compartiments d'introduction (10) le dernier compartiment d'introduction (10), appartenant à l'unité de comptabilisation, étant automatiquement identifié par un dispositif à scrutation par balayage.

4. Procédé selon la revendication 3, **caractérisé en ce que** la dernière feuille de l'unité de comptabilisation est saisie automatiquement au moyen d'une barrière lumineuse à réflexion.

5. Procédé selon l'une des revendications 1 à 4, **caractérisé en ce que**, en une position de chargement, sont préparés plusieurs compartiments d'introduction (10) et remplis de produits en forme de feuilles, et transportés vers un organe d'individualisation ou individualiseur ou vers plusieurs individualiseurs.

6. Procédé selon la revendication 5, **caractérisé en ce que**, le remplissage des compartiments d'introduction (10) en produits en forme de feuilles est effectué automatiquement par des robots, et le remplissage et le transport des compartiments d'introduction (10) sont commandés depuis un poste de conduite ou pupitre central.

7. Dispositif d'individualisation de produits en forme de feuilles mobiles, en particulier des billets de banque, comprenant :
- un compartiment d'introduction (10) avec un reposoir (11) et
- des moyens (20, 40, 60) pour entraîner le produit en forme de feuilles disposé sous la forme d'une pile (1, 2, 3) sur le reposoir (11) du compartiment d'introduction (10), vers un organe (30) qui individualise la pile (1, 2, 3) feuille par feuille, en les sortant du compartiment d'introduction,
**caractérisé en ce que**, deux moyens (20, 40),
- sont susceptibles d'être introduits depuis un côté dans le compartiment d'introduction (10) en une position d'entraînement prévue au-dessous du reposoir (11),
- depuis la position d'entraînement prévue au-dessous du reposoir (11), sont déplaçables à travers le reposoir (11) verticalement vers une position d'individualisation prévue au-dessus du reposoir (11) et,
- depuis la position d'individualisation, sont susceptibles d'être sortis latéralement hors du compartiment d'introduction (10), et d'être déplacés vers la position d'entraînement, à l'extérieur du compartiment d'introduction.

8. Dispositif selon la revendication 7, **caractérisé en ce que** les moyens (20, 40) pour assurer l'entraînement du produit en forme de feuilles comprennent deux organes preneurs en forme de râteau, chacun déplaçable verticalement et horizontalement par rapport au compartiment d'introduction, lesquels coopèrent avec le compartiment d'introduction (10), pour obtenir un entraînement continu du produit en forme de feuilles vers le dispositif (30).

9. Dispositif selon la revendication 7, **caractérisé en ce que** lesdits moyens (20, 40) sont chacun montés à rotation, le premier preneur, se trouvant à la position d'individualisation, étant actionnable par le deuxième preneur faisant suite, depuis la position d'entraînement, cet actionnement se faisant par voie électromécanique, **en ce que** le mouvement d'entraînement du deuxième preneur est interrompu, et le premier preneur est sorti horizontalement hors du compartiment d'introduction (10).

10. Dispositif selon la revendication 9, **caractérisé en ce que** des microinterrupteurs (26, 27) sont prévus sur chacun des preneurs (20, 40) pour détecter le mouvement rotatif.

11. Dispositif selon la revendication 7, **caractérisé en ce que** le reposoir (11) et au moins une paroi latérale du compartiment d'introduction (10) sont formés par des bords (12) disposés parallèlement.

12. Dispositif selon la revendication 11, **caractérisé en ce que** le reposoir (11) du compartiment d'introduction (10) est réglable en hauteur.

13. Dispositif selon la revendication 11, **caractérisé en ce que** le compartiment d'introduction (10) comprend une partie supérieure(17) disposée fixement dans le dispositif et une partie inférieure (18) transportable hors du dispositif, ces parties étant susceptibles d'être regroupées.

14. Dispositif selon la revendication 7, **caractérisé en ce que** les moyens (20, 40) d'entraînement du produit en forme de feuilles, comprennent au moins un preneur en forme de râteau, déplaçable verticalement et horizontalement par rapport au compartiment d'introduction (10), preneur qui présente au moins une zone (23, 24) en saillie qui est contigu à une paroi de retenue (15, 16) du compartiment d'introduction (10), lorsque le preneur est introduit dans le compartiment d'introduction (10), de sorte que le passage d'une feuille, entre la paroi de retenue et la zone en saillie du preneur, est empêché.

15. Dispositif selon la revendication 14, **caractérisé en ce que** la zone (24) en saillie du preneur est configurée de façon à permettre une rotation.

16. Dispositif selon la revendication 15, **caractérisé en ce que** sont prévues plusieurs zones (24) en saillie, faisant que l'on obtient une surface de reposoir fermée du preneur.

17. Dispositif selon la revendication 8, **caractérisé en ce que** les preneurs en forme de râteau présentent chacun un balayeur (64) mécanique, le balayeur (64) se trouvant dans la position d'individualisation d'un premier preneur, étant actionnable, par voie électromécanique, par un deuxième preneur faisant suite, hors de la position d'entraînement, de sorte que le mouvement d'entraînement du deuxième preneur est interrompu et que le premier preneur est sorti horizontalement hors du compartiment d'introduction.

18. Dispositif selon la revendication 17, **caractérisé en ce que** les balayeurs (64) mécaniques, sont configurés en forme de doigts et chaque fois des interrupteurs de proximité (66) inductifs sont prévus pour détecter le mouvement de rotation des balayeurs (64).
